# EUROPÄISCHE PATENTSCHRIFT

(11) **EP 0 199 108 B1**
(45) Veröffentlichungstag und Bekanntmachung des Hinweises auf die Patenterteilung: **04.01.1989**
(21) Anmeldenummer: 86103890.9
(22) Anmeldetag: 21.03.1986
(51) Int. Cl.: E04B 1/68, E02D 29/16

(54) **Injektionsschlauch für Arbeitsfugen an Betonbauwerken**
Injection hose for a dilatation joint in concrete structures
Tuyau à injection pour joint de dilatation dans les structures en béton

(30) Priorität: 04.04.1985 DE 3512470
(43) Veröffentlichungstag der Anmeldung: 29.10.1986
(73) Patentinhaber: Koob, Kunibert, D-4234 Alpen (DE)
(72) Erfinder: Koob, Kunibert, D-4234 Alpen (DE)
(74) Vertreter: Keil, Rainer A., Dipl.-Phys. Dr.

(56) Entgegenhaltungen:
- EP-A- 0 125 696
- DE-A- 3 103 041
- DE-U- 8 425 518

## Beschreibung

Die Erfindung betrifft einen Injektionsschlauch für Arbeitsfugen an Betonbauwerken, mit einem aus flexiblem Material, wie Gummi oder Kunststoff, bestehenden, einen Durchtrittskanal umschließenden Grundkörper, welcher entlang seiner Länge radiale Öffnungen für den Austritt von Injektionsflüssigkeit aus dem Durchtrittskanal, und entlang seiner Länge im Bereich der radialen Öffnungen eine sich über seine Länge erstreckende Vertiefung für die Aufnahme eines die Öffnungen überdeckenden Streifens aus unter dem Druck der Injektionsflüssigkeit kompressiblen Material aufweist, und mit einem den Grundkörper und den Streifen umgebenden Schlauch aus flüssigkeitsdurchlässigem Material.

Aus der DE-C 3 103 041 ist ein Injektionsschlauch bekannt, der einen inneren, eine flüssigkeitsdurchlässige Wandung aufweisenden Stützkörper, einen ersten, diesen Stützkörper umhüllenden flüssigkeitsdurchlässigen, netzwerkartigen Schlauch und einen zweiten, diesen ersten Schlauch umhüllenden flüssigkeitsdurchlässigen, netzwerkartigen Schlauch aufweist, wobei zwischen den beiden genannten netzwerkartigen Schläuchen ein schlauchförmiges Vlies vorgesehen ist, das für Betonpartikel von außen nach innen undurchlässig, für Dichtungsmittel von innen nach außen jedoch durchgängig sein soll.

Aus der EP-A 0 125 696 ist es auch bekannt, anstelle des Stützkörpers mit darüber angeordnetem erstem netzwerkartigen Schlauch einen stützkörperlosen Schlauch hoher Standfestigkeit zu verwenden, der in seiner Wandung eine Vielzahl von Durchbrechungen aufweist. Zwischen diesem inneren Schlauch und einem äußeren netzwerkartigen Schlauch ist eine schlauchartige Filterschicht angeordnet. Die Durchbrechungen für das Betondichtungsmittel des inneren Schlauches sind in bspw. vier parallel zur Schlauchlängsachse verlaufenden Reihen angeordnet, welche sich in gleichen Abständen voneinander befinden.

Derartige Injektionsschläuche sind wegen der Notwendigkeit der besonderen Auswahl der netzwerkartigen Schläuche und schlauchförmigen Vliese aufwendig in der Herstellung und nicht immer zuverlässig in der Anwendung, da eine Abstimmung der netzwerkartigen Schläuche und des schlauchförmigen Vlieses auf die Betonpartikel und das verwendete Dichtungsmittel erforderlich ist. Die bekannten Injektionsschläuche sind außerdem häufig wegen zu hoher Steifigkeit schlecht zu verlegen und im rauhen Baustellenbetrieb leicht beschädigbar, was die gleichmäßige Verteilung der Injektionsflüssigkeit über die gesamte Länge des Injektionsschlauches verhindert.

Zur Beseitigung dieser Nachteile ist in der DE-U 8 425 518.8 ein Injektionsschlauch der eingangs genannten Art vorgeschlagen, bei welchem die einzige radiale Öffnung für den Austritt der Injektionsflüssigkeit als sich über die gesamte Länge des Grundkörpers erstreckender Schlitz ausgebildet ist und bei dem die Ränder des Streifens abgerundet und in entsprechenden Seitenmulden der Vertiefung aufgenommen sind. Der Streifen weist eine Feder auf, welche in den Schlitz eingreift. Zwar sind mit diesem Vorschlag die Nachteile des aus der DE-C 3 103 041 bekannten Injektionsschlauches behoben, er ist jedoch einer weiteren Verbesserung hinsichtlich einer gleichmäßigen Verteilung der Injektionsflüssigkeit in die Arbeitsfuge zugänglich.

Hiervon ausgehend liegt der Erfindung die Aufgabe zugrunde, einen Injektionsschlauch der eingangs genannten Art so weiterzubilden, daß er einfacher herzustellen und zu handhaben sowie die Injektionsflüssigkeit zuverlässig gleichmäßig an die gewünschten Stellen gelangt.

Diese Aufgabe wird erfindungsgemäß dadurch gelöst, daß mehrere radiale Öffnungen in dem aus im wesentlichen flüssigkeitsundurchlässigem Material bestehenden Grundkörper und die zugeordneten Vertiefungen und Streifen über den Umfang des Grundkörpers winkelsymmetrisch (n-strahligsymmetrisch; n=2) bezüglich der Längsachse verteilt sind sowie die Seitenwände der Vertiefungen und der zugehörigen Streifen von radial außen nach radial innen schräg aufeinander zulaufen.

Durch die erfindungsgemäße Lösung wird ein einfach herstellbarer und handhabbarer Injektionsschlauch geschaffen, bei dem gewährleistet ist, daß die Injektionsflüssigkeit jeder gewünschten Stelle einer Arbeitsfuge problemlos zuführbar ist.

Eine bezüglich der Herstellung besonders zweckmäßige Ausführungsform der Erfindung sieht vor, daß die Vertiefungen und die zugeordneten Streifen geradlinig begrenzte Seitenwände aufweisen, die insbesondere (bezogen auf eine bestimmte Vertiefung) in einem spitzen Winkel zueinander verlaufen. Auch diese Ausführungsform ist insbesondere aus herstellungstechnischen Gründen sehr zweckmäßig, weil Grundkörper und Streifen leicht extrudierbar und die Streifen einfach in ihre Vertiefung einfügbar sind.

Die Breite der Basis der Vertiefungen ist gemäß einem anderen Erfindungsmerkmal nur geringfügig größer als der Durchmesser der radialen Öffnungen in der betreffenden Richtung.

Zweckmäßig ist ein Durchmesser der Öffnungen von etwa 3 mm vorgesehen, während der Abstand der Öffnung vorteilhafterweise etwa 2 cm und der Durchmesser des Durchtrittskanals etwa 6 mm betragen.

Gemäß einer weiteren vorteilhaften Ausgestaltung der Erfindung ist vorgesehen, daß die radialen Öffnungen als in Längsreihen angeordnete Löcher oder Schlitze ausgebildet sind, wobei die Längsreihen in gleichen Winkelabständen über den Umfang des Grundkörpers verteilt sind. Bei dieser Ausführungsform besteht der Injektionsschlauch in vorteilhafter Weise lediglich aus einem Grundkörper und einer entsprechenden Anzahl von in den um den Umfang verteilten Vertiefungen vorgesehenen Streifen. Für verschiedene Anwendungsfälle kann dabei eine entsprechend unterschiedliche Anzahl von Lochreihen und zugehörigen Streifen vorgesehen sein. Insbesondere erscheint es aus Symmetriegründen zweckmäßig, vier Längsreihen von Öffnungen mit jeweils zugeordneten Vertiefungen und Streifen vorzusehen, die über den Umfang des Grundkörpers in gleichen Winkelabständen verteilt und angeordnet sind.

Weiterbildungen der Erfindung sehen ferner vor, daß der Grundkörper aus Polyvinylchlorid besteht, daß der umgebende Schlauch aus einem Klöppelgewebe gefertigt ist und daß die die Öffnungen abdeckenden Streifen mit Vorteil aus Schaumgummi, Moosgummi oder Neopren bestehen, da hierdurch die erforderliche Kompressibilität einfach eingestellt werden kann.

Weitere Ziele, Merkmale, Vorteile und Anwendungsmöglichkeiten der vorliegenden Erfindung ergeben sich aus der nachfolgenden Beschreibung eines Ausführungsbeispiels anhand der beiliegenden Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Die einzige Figur veranschaulicht im Querschnitt einen die Erfindung aufweisenden Injektionsschlauch.

Der Injektionsschlauch 1 besteht aus einem Grundkörper 2, der eine im wesentlichen hohlzylindrische Wandung hat und dadurch einen durchgehenden zentralen zylindrischen Durchtrittskanal 3 bildet.

Durch diesen Durchtrittskanal 3 wird an einem oder beiden Enden des Injektionsschlauches 1 bzw. gegebenenfalls auch bei dazwischen vorgesehenen Anschlüssen die Injektionsflüssigkeit zugeführt, um sie über die Länge der abzudichtenden Arbeitsfugen zu verteilen. Uber den Umfang des Grundkörpers 2 in gleichen Winkelabständen verteilt sind vier Vertiefungen 5, 6, 7 und 8 vorgesehen, die sich über die Länge des Grundkörpers 2 erstrecken. Zur Strömungsverbindung des Durchtrittskanales 3 und der Vertiefungen 5, 6, 7, 8 sind radial verlaufende Öffnungen 9, 10, 11 und 12 vorgesehen, die einerseits in den Durchtrittskanal 3 und andererseits in die Vertiefungen 5, 6, 7 und 8 münden. Die Vertiefungen 5, 6, 7 und 8 sind aus Symmetriegründen gleich ausgebildet, so daß hier nur die Vertiefung 5 näher beschrieben zu werden braucht. Die Vertiefung 5 weist zwei Seitenwände 13, 14 auf, die im Winkel schräg nach innen zusammenlaufend zueinander angeordnet sind, so daß zum Außenrand des Grundkörpers 2 eine Erweiterung vorliegt. Der von den Seitenwänden 13, 14 gebildete Winkel ist spitz. Die Basis 15 der Vertiefung 5 ist nicht wesentlich breiter als der Durchmesser der zugeordneten Öffnungen 9. Die Basen 15 der Vertiefungen 5, 6, 7 und 8 sind abgerundet und liegen auf einer gemeinsamen (gedachten) Zylinderfläche. In den Vertiefungen 5, 6, 7 und 8 sind Streifen 16, 17, 18 und 19 angeordnet, deren Form der Form der Vertiefungen 5, 6, 7 und 8 angepaßt ist. Sie liegen bündig mit dem Außenumfang der zwischen den Vertiefungen 5, 6, 7 und 8 stehengebliebenen Vorsprünge des Grundkörpers 2.

Der Abstand der Öffnungen 9, 10, 11 und 12 beträgt in Axialrichtung zweckmäßig etwa 2 cm, der Durchmesser des Durchtrittskanals 3 beträgt zweckmäßig etwa 6 mm, während der Durchmesser der Öffnungen 9, 10, 11 und 12 bei etwa 3 mm liegt. Auch die Tiefe der Vertiefungen 5, 6, 7 und 8 beträgt zweckmäßig 3 mm. Die Öffnungen 9, 10, 11 und 12 können in Axialrichtung gesehen gegenüber den Öffnungen der Nachbarlängsreihe versetzt sein, um den Injektionsflüssigkeitsaustritt zu vergleichmäßigen. Als Material für den Grundkörper 2 ist Polyvinylchlorid vorteilhaft, während die Streifen 16, 17, 18 und 19 wegen der gewünschten Kompressibilität aus Schaumgummi, Moosgummi oder Neopren bestehen. Der Grundkörper 2 und die in den Vertiefungen 5, 6, 7 und 8 angeordneten Streifen 16, 17, 18 und 19, die mit dem Außenumfang des Grundkörpers 2 im wesentlichen abschließen, sind von einem Schlauch 20 aus einem flüssigkeitsdurchlässigen Material umgeben, der beispielsweise aus einem Klöppelgewebe bestehen kann. Hierdurch werden die Streifen 16, 17, 18 und 19 in ihren Vertiefungen 5, 6, 7 und 8 sicher gehalten, auch wenn der Druck der Injektionsflüssigkeit von innen ansteht.

Bei dem erfindungsgemäßen Injektionsschlauch 1 ist das Eindringen von Beton-Bestandteilen von außen in den Durchtrittskanal 3 zuverlässig vermieden, da bei Erhöhung des Druckes von außen die Streifen 16,17,18 und 19 die in Längsreihen angeordneten Öffnungen 9, 10, 11 und 12 nur noch besser verschließen. Drückt dagegen die Injektionsflüssigkeit aus dem Durchtrittskanal 3 nach außen gegen die Streifen 16, 17, 18 und 19, so werden diese aufgrund ihrer Materialbeschaffenheit zusammengepreßt und die Fugen zwischen den Vertiefungen 5, 6,7 und 8 und den Streifen 16, 17, 18 und 19 so erweitert, daß die Injektionsflüssigkeit aus dem Injektionsschlauch 1 gleichmäßig über seine Länge und seinen Umfang austreten kann. Die Streifen 16, 17, 18 und 19 werden dabei durch den äußeren umhüllenden Schlauch 20 an Ort und Stelle gehalten, so daß nach dem Durchtritt der Injektionsflüssigkeit die Öffnungen 9, 10, 11 und 12 wieder zuverlässig verschlossen werden.

Der erfindungsgemäße Injektionsschlauch 1 ist wegen seiner Dickwandigkeit relativ unempfindlich gegen Beschädigungen. Auch kann der umhüllende Schlauch 20 größere Beschädigungen in Kauf nehmen, ohne seine Funktion als Halterung für die Streifen 16, 17, 18 und 19 in den Vertiefungen 5, 6, 7 und 8 zu verlieren. Aufwendige Stützkörper u. dgl. sind bei dem erfindungsgemäßen Injektionsschlauch 1 nicht erforderlich, so daß sich insgesamt ein wirtschaftlich herzustellender, leicht, zuverlässig und sicher zu handhabender Injektionsschlauch 1 ergibt, der auch zuverlässig in seiner Funktion, insbesondere auch in der gleichmäßigen Verteilung der Injektionsflüssigkeit ist.

### Bezugszeichenliste:

1 Injektionsschlauch
2 Grundkörper
3 Durchtrittskanal
5 Vertiefung
6 Vertiefung
7 Vertiefung
8 Vertiefung
9 Öffnung
10 Öffnung
11 Öffnung
12 Öffnung
13 Seitenwand
14 Seitenwand
15 Basis
16 Streifen
17 Streifen
18 Streifen
19 Streifen
20 Schlauch

## Patentansprüche

1. Injektionsschlauch für Arbeitsfugen an Betonbauwerken, mit einem aus flexiblem Material, wie Gummi oder Kunststoff bestehenden, einen Durchtrittskanal (3) umschließenden Grundkörper (2), welcher entlang seiner Länge radiale Öffnungen (9 bis 12) für den Austritt von Injektionsflüssigkeit aus dem Durchtrittskanal (3), und entlang seiner Länge im Bereich der radialen Öffnungen (9 bis 12) wenigstens eine sich über seine Länge erstreckende Vertiefung (5 bis 8) für die Aufnahme eines die Öffnungen (9 bis 12) überdeckenden Streifens (16 bis 19) aus unter dem Druck der Injektionsflüssigkeit kompressiblem Material aufweist, und mit einem den Grundkörper (2) und den Streifen (16 bis 19) umgebenden Schlauch (20) aus flüssigkeitsdurchlässigem Material, dadurch gekennzeichnet, daß mehrere radiale Öffnungen (9 bis 12) in dem aus im wesentlichen flüssigkeitsundurchlässigen Material bestehenden Grundkörper (2) und die zugeordneten Vertiefungen (5 bis 8) und Streifen (16 bis 19) über den Umfang des Grundkörpers (2) winkelsymmetrisch (n-strahligsymmetrisch; n2;2) bezüglich der Längsmittelachse verteilt sind sowie die Seitenwände (13, 14) der Vertiefungen (5 bis 8) und der zugehörigen Streifen (16 bis 19) von radial außen nach radial innen schräg aufeinander zulaufen.

2. Injektionsschlauch nach Anspruch 1, dadurch gekennzeichnet, daß die Seitenwände (13, 14) der Vertiefungen (5 bis 8) und der zugehörigen Streifen (16 bis 19) einen spitzen Winkel einschließen.

3. Injektionsschlauch nach einem der vorhergehenden Ansprüche, dadurch gekennzeichnet, daß die Breite der Basis (15) der Vertiefungen (5 bis 8) nur geringfügig größer ist als der Durchmesser der Öffnungen (8 bis 12) in der betreffenden Richtung.

4. Injektionsschlauch nach einem der vorhergehenden Ansprüche, dadurch gekennzeichnet, daß die Vertiefungen (5 bis 8) und die zugehörigen Streifen (16 bis 19) geradlinig begrenzte Seitenwände (13, 14) aufweisen.

5. Injektionsschlauch nach einem der Ansprüche 1 bis 4, dadurch gekennzeichnet, daß die radialen Öffnungen (9 bis 12) als einzelne, in Längsreihen angeordnete Löcher oder Schlitze ausgebildet sind.

6. Injektionsschlauch nach einem der Ansprüche 1 bis 5, dadurch gekennzeichnet, daß vier Längsreihen von Öffnungen (9 bis 12) mit zugeordneten Vertiefungen (5 bis 8) und Streifen (16 bis 19) über den Umfang des Grundkörpers (2) in gleichem Winkelabstand verteilt angeordnet sind.

7. Injektionsschlauch nach einem der vorhergehenden Ansprüche, dadurch gekennzeichnet, daß der axiale Abstand der Öffnungen (9 bis 12) etwa 2 cm und der Durchmesser der Offnungen (9-12) vorzugsweise etwa 3 mm beträgt.

8. Injektionsschlauch nach einem der vorhergehenden Ansprüche, dadurch gekennzeichnet, daß der Durchmesser des Durchtrittskanals (3) etwa 6 mm beträgt.

9. Injektionsschlauch nach einem der vorhergehenden Ansprüche, dadurch gekennzeichnet, daß die Tiefe der Vertiefungen (5 bis 8) etwa 3 mm beträgt.

10. Injektionsschlauch nach einem der vorhergehenden Ansprüche, dadurch gekennzeichnet, daß der Grundkörper (2) aus Polyvinylchlorid besteht.

11. Injektionsschlauch nach einem der vorhergehenden Ansprüche, dadurch gekennzeichnet, daß der umgebende Schlauch (20) aus einem Klöppelgewebe besteht.

## Patentansprüche

12. Injektionsschlauch nach einem der vorhergehenden Ansprüche, dadurch gekennzeichnet, daß die Streifen (16 bis 19) aus Schaumgummi, Moosgummi oder Neopren bestehen.

## Claims

1. Injection tube for expansion joints in concrete structures with a backing (2) made of flexible material as rubber or plastic surrounding a passage (3), provided over its length with radial openings (9 to 12) for the outlet of injection fluid from the passage (3), and over its length in the area of the radial openings (9 to 12) with at least one recess (5 to 8) extending over its length for receiving a strip (16 to19) covering the openings (9 to 12) made of a material which is compressible under the pressure of the injection fluid, and with a tube (20) of fluid-pervious material surrounding the backing (2) and the strip (16 to 19), characterized in that several radial openings (9 to 12) in the backing (2), which consists of essentially fluid-impervious material, and the coordinated recesses (5 to 8) and strips (16 to 19) are distributed over the periphery of the backing (2) in angular-symmetrical (n-radial symmetrical; n≧2) manner as referred to the longitudinal central axis as well as that the lateral walls (13, 14) of the recesses (5 to 8) and the coordinated strips (16 to 19) slant towards one another from radially outward to radially inward.

2. Injection tube according to claim 1, characterized in that the lateral walls (13, 14) of the recesses (5 to 8) and the coordinated strips (16 to 19) enclose an acute angle.

3. Injection tube according to one of the preceding claims, characterized in that the width of the base (15) of the recesses (5 to 8) is only slightly larger than the diameter of the recesses (8 to 12) in the direction concerned.

Injection tube according to one of the preceding claims, characterized in that the recesses (5 to 8) and the coordinated strips (16 to 19) have rectilinearly bounded lateral walls (13, 14).

5. Injection tube according to one of claims 1 to 4, characterized in that the radial openings (9 to 12)are formed as individual holes or slots disposed in longitudinal rows.

6. Injection tube according to one of claims 1 to 5, characterized in that four longitudinal rows of openings (9 to 12) with coordinated recesses (5 to 8) and strips (16 to 19) are disposed so as to be distributed over the periphery of the backing (2) at the same angular space.

7. Injection tube according to one of the preceding claims, characterized in that the axial distance of the openings (9 to 12) amounts to about 2 cm and the diameter of the openings (9 to 12) preferrably to about 3 mm.

8. Injection tube according to one of the preceding claims, characterized in that the diameter of the passage (3) amounts to about 3 mm.

9. Injection tube according to one of the preceding claims, characterized in that the depth of the recesses ( 5 to 8) amounts to about 3 mm.

10. Injection tube according to one of the preceding claims, characterized in that the backing (2) consists of polyvinylchlorid.

11. Injection tube according to one of the preceding claims, characterized in that the surrounding tube consists of a bobbin lace tissue.

12. Injection tube according to one of the preceding claims, characterized in that the strips (16 to 19) consist of foam rubber, sponge rubber, or neoprene.

## Revendications

1. Tuyau à injection pour des joints de construction en constructions de béton avec un corps de base (2) en matière flexible comme du caoutchouc ou de la matière synthétique renfermant un canal de passage (3), qui le long de sa longueur est pourvu d'orifices radiaux (9 à 12) pour la sortie de liquide d'injection du canal de passage (3) et le long de sa longeur dans la région des orifices radiaux (9 à 12) au moins d'une rainure (5 à 8) s'étendant sur sa longueur pour le logement d'une bande (16 à 19) recouvrant les orifices (9 à 12), faite d'une matière compressible sous la pression du liquide d'injection, et avec un tuyau (20) de matière perméable à liquides, entourant le corps de base (2) et la bande (16 à 19), caractérisé en ce que plusieurs orifices radiaux (9 à 12) dans le corps de base (2), qui consiste de matière essentiellement imperméable à liquides, et les rainures (5 à 8) et bandes (16 à 19) coordonnées sont distribués sur la périphérie du corps de base (2) en symétrie angulaire (symétrie n-radiée; na;2) par rapport à l'axe central longitudinal, ainsi que les parois latéraux (13, 14) des rainures (5 à 8) et des bandes coordonnées (16 à 19) sont inclinés l'un vers l'autre de, radialment, l'extérieur vers, radialement, l'intérieur.

2. Tuyau à injection selon revendication 1, caractérisé en ce que les parois latéraux (13, 14) des rainures (5 à 8) et des bandes coordonnées (16 à 19) enferment un angle aigu.

3. Tuyau à injection selon une des revendications précédentes, caractérisé en ce que la largeur de la base (15) des rainures (5 à 8) n'est que minimalement supérieure au diamètre des orifices (8 à 12) dans le sens respectif.

4. Tuyau à injection selon une des revendications précédentes, caractérisé en ce que les rainures (5 à 8) et les bandes coordonnées (16 à 19) ont des parois latéraux (13, 14) rectilignement limités.

5. Tuyau à injection selon une des revendications 1 à 4, caractérisé en ce que les orifices radiaux (9 à 12) sont configurés comme des trous ou fentes individuels disposés en lignes longitudinales.

6. Tuyau à injection selon une des revendications 1 à 5, caractérisé en ce que quatre lignes longitudinales d'orifices (9 à 12) avec des rainures (5 à 8) et bandes (16 à 19) coordonnées sont disposées sur la périphérie du corps de base (2) en distribution à espacement angulaire identique.

7. Tuyau à injection selon une des revendications précédentes, caractérisé en ce que l'espacement axial des orifices (9 à 12) est de 2 cm environ et le diamètre des orifices (9 à 12) de préférence de 3 mm environ.

8. Tuyau à injection selon une des revendications précédentes, caractérisé en ce que le diamètre du canal de passage (3) est de 6 mm environ.

9. Tuyau à injection selon une des revendications précédentes, caractérisé en ce que la profondeur des rainures (5 à 8) est de 3 mm environ.

10. Tuyau à injection selon une des revendications précédentes, caractérisé en ce que le corps de base (2) consiste en chlorure de polyvinyle.

11. Tuyau à injection selon une des revendications précédentes, caractérisé en ce que le tuyau enfermant (20) consiste d'un tissu espèce travail au fuseau.

12. Tuyau à injection selon une des revendications précédentes, caractérisé en ce que les bandes (16 à 19) consistent en caoutchouc mousse, caoutchouc alvéolaire ou néoprène.
